# EUROPÄISCHE PATENTSCHRIFT

(11) **EP 3 052 404 B1**
(45) Veröffentlichungstag und Bekanntmachung des Hinweises auf die Patenterteilung: **14.03.2018**
(21) Anmeldenummer: 14777338.6
(22) Anmeldetag: 30.09.2014
(51) Int. Cl.: B65D 83/04, B65D 47/08, B65D 51/30, B65D 50/04

(54) **BEHÄLTER MIT KINDERSICHERUNG**
CONTAINER WITH CHILD-RESISTANT LOCK
RÉCIPIENT À VERROUILLAGE DE SÉCURITÉ

(30) Priorität: 02.10.2013 DE 102013110997
(43) Veröffentlichungstag der Anmeldung: 10.08.2016
(73) Patentinhaber: Sanner GmbH, 64625 Bensheim (DE)
(72) Erfinder: SCHNEIDER, Matthias, 55262 Heidesheim (DE); TIESBERGER, Kai, 69207 Sandhausen (DE)
(74) Vertreter: Reiser & Partner Patentanwälte mbB
(86) Internationale Anmeldenummer: PCT/EP2014/070908
(87) Internationale Veröffentlichungsnummer: WO 2015/049226

(56) Entgegenhaltungen:
- WO-A1-2010/068548
- WO-A1-2011/026934
- WO-A2-2007/109166
- DE-U1-202012 101 254

## Beschreibung

Die Erfindung betrifft einen Behälter mit einem Behälterkörper, der eine Behälterwandung aufweist und einen Aufnahmeraum für ein Packgut bildet, wobei der Behälter eine Ausgabeöffnung zur Ausgabe des Packgutes und einen Behälterverschluss zum Verschließen der Ausgabeöffnung aufweist, wobei der Behälterverschluss einen Deckel aufweist, der eine geschlossene Stellung einnehmen kann, in der der Deckel die Ausgabeöffnung verschließt, und wobei der Deckel aus der geschlossenen Stellung in eine geöffnete Stellung bewegt werden kann, in der die Ausgabeöffnung geöffnet ist, wobei eine Kindersicherung vorgesehen ist, die ein an dem Deckel angeordnetes erstes Verriegelungselement aufweist, das mit einem behälterseitigen zweiten Verriegelungselement zusammenwirkt, wobei das erste und zweite Verriegelungselement zueinander eine Verriegelungsstellung einnehmen können, in der der Deckel in der geschlossenen Stellung fixiert wird, und wobei das erste und zweite Verriegelungselement relativ zueinander aus der Verriegelungsstellung in eine Freigabestellung bewegbar sind, in der der Deckel in die geöffnete Stellung bewegt werden kann. Ein solcher Behälter mit Kindersicherung eignet sich besonders gut für medizinische Produkte, wie insbesondere Tabletten. Der Behälter kann aber genauso gut für anderes Packgut verwendet werden, das insbesondere kindersicher verpackt werden soll.

Die DE 28 28 065 A1 beschreibt einen Kunststoff-Deckelverschluss für Behälter. Der Verschluss weist ein Riegelorgan auf, das durch Druck auf die verformbare Außenwandung des Deckelträgers entriegelt werden kann.

Ein weiterer Behälter mit Kindersicherung ist aus der US 2003/0201283 A1 bekannt. Dieses Dokument beschreibt einen Behälter mit einer Kappe. Der Deckel der Kappe weist zwei Haken auf, die bei geschlossenem Deckel in dessen Unterteil ragen und dort einrasten.

Die GB 2 082 552 A beschreibt einen kindergesicherten Behälter, der ein Oberteil aufweist, das mit Sperrarmen versehen ist, die an Vorsprüngen anliegen. Die Sperrarme können mittels einer Lasche nach innen bewegt werden, um das Oberteil zu entsichern. Bei dieser Gestaltung ist nachteilig, dass die Handhabung nicht so einfach ist wie gewünscht, da das Oberteil nicht leicht ergriffen werden kann. Darüber hinaus kann der Aufnahmeraum nur schlecht abgedichtet werden. Dies kann bei Tabletten, die feuchtigkeitsempfindlich sind, zu Problemen führen.

Die WO 2007/109166 A2 beschreibt einen Behälter mit einem Behälterkörper, der eine Behälterwandung aufweist und einen Aufnahmeraum für ein Packgut bildet, wobei der Behälter eine Ausgabeöffnung zur Ausgabe des Packgutes und einen Behälterverschluss zum Verschließen der Ausgabeöffnung aufweist, wobei der Behälterverschluss einen Deckel aufweist, der eine geschlossene Stellung einnehmen kann, in der der Deckel die Ausgabeöffnung verschließt, und wobei der Deckel aus der geschlossenen Stellung in eine geöffnete Stellung bewegt werden kann, in der die Ausgabeöffnung geöffnet ist, wobei eine Kindersicherung vorgesehen ist, die ein an dem Deckel angeordnetes erstes Verriegelungselement aufweist, das mit einem behälterseitigen zweiten Verriegelungselement zusammenwirkt, wobei das erste und zweite Verriegelungselement zueinander eine Verriegelungsstellung einnehmen können, in der der Deckel in der geschlossenen Stellung fixiert wird, und wobei das erste und zweite Verriegelungselement relativ zueinander aus der Verriegelungsstellung in eine Freigabestellung bewegbar sind, in der der Deckel in die geöffnete Stellung bewegt werden kann, wobei ein Betätigungselement vorgesehen ist, das aus einer Ruheposition in eine Betätigungsposition bewegt werden kann, um das erste und zweite Verriegelungselement relativ zueinander aus der Verriegelungsstellung in die Freigabestellung zu bewegen, wobei das zweite Verriegelungselement außerhalb der Behälterwandung und in radialem Abstand zur Behälterwandung angeordnet ist, wobei ein auskragender Halteabschnitt vorgesehen ist, der sich von der Behälterwandung nach außen erstreckt, wobei das zweite Verriegelungselement an dem Halteabschnitt angeordnet ist. Die Erfindung stellt sich demgegenüber die Aufgabe, einen Behälter mit einer Kindersicherung anzugeben, der sicher ist und einfach gehandhabt werden kann sowie darüber hinaus kostengünstig hergestellt werden kann.

Diese Aufgabe wird durch einen Behälter mit den Merkmalen von Anspruch 1 gelöst. Demnach ist bei einem eingangs genannten Behälter vorgesehen, dass das zweite Verriegelungselement außerhalb der Behälterwandung und in radialem Abstand zur Behälterwandung angeordnet ist.

Diese Gestaltung ermöglicht eine besonders einfache Handhabung des Behälters und der Kindersicherung. Indem das zweite Verriegelungselement außerhalb der Behälterwandung und in radialem Abstand zu dieser angeordnet ist, kann die Kindersicherung so ausgestaltet werden, dass diese für Erwachsene einfach und intuitiv zu bedienen ist. Gleichwohl kann eine 27.10.2016 gute Sicherung gegen Öffnen durch Kinder erreicht werden. Darüber hinaus eignet sich der Behälter zur sicheren Verpackung auch von empfindlichem Packgut, wie insbesondere Tabletten. Der Behälter ist darüber hinaus kostengünstig herstellbar.

Bei einer vorteilhaften Ausgestaltung der Erfindung ist vorgesehen, dass auf einer der Behälterwandung zugewandten Seite des zweiten Verriegelungselements eine Ausnehmung vorgesehen ist, in der das erste Verriegelungselement in der geschlossenen Stellung des Deckels wenigstens teilweise aufgenommen ist. Eine solche Ausnehmung kann z.B. zwischen dem zweiten Verriegelungselement und der Behälterwandung angeordnet sein. Eine solche Gestaltung lässt sich gut und kostengünstig herstellen und ist darüber hinaus besonders einfach zu bedienen. Nach einer Fortbildung dieses Erfindungsgedankens kann vorgesehen sein, dass die Behälterwandung im Bereich Ausnehmung einen Durchbruch aufweist. Auch hierdurch wird die Herstellbarkeit verbessert.

Erfindungsgemäß ist ein auskragender Halteabschnitt vorgesehen, der sich von der Behälterwandung nach außen erstreckt, wobei das zweite Verriegelungselement an dem Halteabschnitt angeordnet ist. Der Halteabschnitt kann insbesondere am Behälterrand angeordnet sein und sich von dort nach außen erstrecken. Auf diese Weise kann das zweite Verriegelungselement besonders günstig mit einem radialen Abstand zur Behälterwandung angeordnet werden.

Eine besonders bevorzugte Ausgestaltung sieht vor, dass das zweite Verriegelungselement einen Steg aufweist, der mit einem ersten Verbindungsabschnitt an dem Halteabschnitt befestigt ist. Hierbei kann der Steg mit einem zweiten Verbindungsabschnitt mit der Behälterwandung verbunden sein. Der Steg, der Halteabschnitt und die Behälterwandung können dabei in vorteilhafter Weise die Ausnehmung begrenzen.

Erfindungsgemäß ist vorgesehen, dass an dem Halteabschnitt eine Federzunge vorgesehen ist, an der das Betätigungselement angeordnet ist. Die Federzunge kann eine problemlose Betätigung des Betätigungselements ermöglichen. Aufgrund der federnden Eigenschaften der Federzunge kann das Betätigungselement in seine

Betätigungsposition bewegt werden und dann selbsttätig in seine Ruheposition zurückkehren.

Eine weitere Verbesserung sieht vor, dass das Betätigungselement eine Kontaktfläche aufweist, mit der es in der Betätigungsposition drückend an dem ersten Verriegelungselement anliegt. Auf diese Weise kann das erste Verriegelungselement in die Freigabestellung bewegt werden. In der Ruheposition kann das Betätigungselement von dem ersten Verriegelungselement beabstandet sein. Es kann aber auch in der Ruheposition mit geringer Kraft an dem ersten Verriegelungselement anliegen, wobei das erste Verriegelungselement sich noch in der Verriegelungsstellung befindet. Es ist besonders bevorzugt, wenn die Kontaktfläche zur Behälterwandung weist. Das Betätigungselement kann dann durch Drücken von außen nach innen betätigt werden.

Eine hohe Sicherheit und eine intuitive Bedienung der Kindersicherung ergeben sich dann, wenn auf zwei Seiten des Behälters jeweils ein erstes und zweites Verriegelungselement mit einem Betätigungselement vorgesehen sind. Die ersten und zweiten Verriegelungselemente mit ihrem jeweiligen Betätigungselement können insbesondere gegenüberliegend, z.B. spiegelsymmetrisch zu einer Mittelebene des Behälters angeordnet sein.

Eine vorteilhafte Ausgestaltung der Erfindung sieht vor, dass der Behälterverschluss einen behälterseitigen Abschnitt aufweist, der an dem Behälterkörper angeordnet ist. Auf diese Weise ist es möglich, den Behälterverschluss als separates Teil herzustellen und dann mit dem Behälterkörper zu verbinden. Der behälterseitige Abschnitt kann aber auch Teil des Behälterkörpers sein.

Vorteilhafter Weise ist der behälterseitige Abschnitt an einer von der Behälterwandung gebildeten Behälteröffnung angeordnet. Hierbei kann die Ausgabeöffnung in dem behälterseitigen Abschnitt ausgebildet sein. Besonders vorteilhaft ist, wenn der behälterseitige Abschnitt einen Einsatz umfasst, der in die Behälteröffnung eingesetzt ist. Eine solche Bauform ist nicht nur besonders leicht und kostengünstig herzustellen, sondern auch einfach zu bedienen.

Eine einfache Bedienbarkeit ergibt sich dann, wenn der Deckel an dem behälterseitigen Abschnitt beweglich angelenkt ist. Eine bewegliche Anlenkung kann dabei über ein Film-Scharnier realisiert sein. Alternativ kann der Deckel auch an der Behälterwandung beweglich angelenkt sein.

In vorteilhafter Weise ist das erste Verriegelungselement als ein elastisch beweglicher Federarm ausgebildet.

Eine gute Bedienbarkeit wird u.a. auch dadurch erreicht, dass das erste und zweite Verriegelungselement als Rastelemente ausgebildet sind, die in der geschlossenen Stellung des Deckels untereinander verrasten.

Weitere Ziele, Merkmale, Vorteile und Anwendungsmöglichkeiten der vorliegenden Erfindung ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger sinnvoller Kombination den Gegenstand der Erfindung, auch unabhängig von der Zusammenfassung in einzelnen Ansprüchen oder deren Rückbeziehung.

Es zeigen:
- Fig. 1:: Eine perspektivische Darstellung eines erfindungsgemäßen Behälters;
- Fig. 1a:: Eine Ansicht der Längsseite des Behälters aus Fig. 1;
- Fig. 1b:: Eine Ansicht der Querseite des Behälters aus Fig. 1;
- Fig. 1c:: Einen Längsschnitt durch den Behälter aus Fig. 1b entlang der Linie E-E;
- Fig. 1d:: Einen Querschnitt durch einen Teil des Behälters aus Fig. 1a entlang der Linie A-A;
- Fig. 1e:: Einen Querschnitt durch einen Teil des Behälters aus Fig. 1a entlang der Linie B-B;
- Fig. 2:: Eine Ansicht der Längsseite des Behälters aus Fig. 1 ohne Behälterverschluss;
- Fig. 2a:: Eine perspektivische Darstellung des Behälters aus Fig. 2 von oben;
- Fig. 2b:: Einen Querschnitt durch einen Teil des Behälters aus Fig. 2 entlang der Linie F-F;
- Fig. 2c:: Einen vergrößertes Detail des Behälter aus Fig 2a;
- Fig. 3:: Eine perspektivische Darstellung des Behälterverschlusses des Behälters aus Fig. 1 von oben;
- Fig. 3a:: Eine Seitenansicht des Behälterverschlusses aus Fig. 3;
- Fig. 3b:: Eine perspektivische Darstellung des Behälterverschlusses aus Fig. 3 von unten;
- Fig. 3c:: Einen Querschnitt durch einen Teil des Behälterverschlusses aus Fig. 3a entlang der Linie C-C;
- Fig. 3d:: Ein vergrößertes Detail des Behälterverschlusses aus Fig. 3b.

Die Figuren 1 bis 1e zeigen einen Behälter 1 der einen Behälterkörper 2 mit einer Behälterwandung 3 aufweist. Der Behälterkörper 2 bildet einen Aufnahmeraum 4 für Packgut 5. Dies ist besonders gut in der Schnittdarstellung von Figur 1c zu erkennen. Der Behälter ist besonders geeignet für ein tablettenförmiges Packgut, er kann aber auch für anderes Packgut eingesetzt werden.

Die Figuren 1c und 1e lassen weiterhin gut erkennen, dass der Behälter 1 eine Ausgabeöffnung 6 zur Ausgabe des Packgutes 5 aufweist. Die Ausgabeöffnung 6 ist so bemessen, dass vereinzeltes Packgut ausgegeben wird. Dies wird dadurch erreicht, dass die lichte Weite Breite der Ausgabeöffnung 6 etwas größer ist als der kleinste Durchmesser des Packgutes. An der Ausgabeöffnung 6 ist darüber hinaus eine Schütthilfe 7 vorgesehen. Diese wird durch einen Bereich mit sich zur Ausgabeöffnung 6 hin verjüngendem Durchmesser gebildet. Hierzu sind unterhalb der Ausgabeöffnung 6 schräg verlaufende Stege vorgesehen. Durch die Schütthilfe 7 wird die Abgabe von einzelnen Tabletten erleichtert und einem Verklemmen vor der Ausgabeöffnung 6 entgegengewirkt.

Der Behälterkörper 2 ist becherförmig ausgestaltet. Er weist eine nach oben weisende Behälteröffnung 8 auf. Die Behälterwandung 3 verläuft von der Grundfläche 9 schräg und sich erweiternd nach oben.

Der Behälter 1 weist darüber hinaus einen Behälterverschluss 10 auf. Dieser hat im dargestellten Ausführungsbeispiel einen behälterseitigen Abschnitt 11 und einen Deckel 12. Der behälterseitige Abschnitt 11 ist als ein Einsatz ausgebildet, der in die Behälteröffnung 8 eingesetzt ist. Die Ausgabeöffnung 6 ist bei der dargestellten Ausführungsform in dem behälterseitigen Abschnitt 11 angeordnet. Die Ausgabeöffnung 6 wird durch den Deckel 12 verschlossen. Dieser weist hierzu einen vorstehenden Abschnitt 13 auf, der in der in Figur 1c dargestellten geschlossenen Stellung des Deckels 12 in die Ausgabeöffnung 6 ragt und diese dichtend verschließt. Der Deckel 12 kann aus der dargestellten geschlossenen Stellung in eine geöffnete Stellung bewegt werden, in der die Ausgabeöffnung geöffnet ist. Bei dem dargestellten Ausführungsbeispiel ist hierzu der Deckel 12 an den behälterseitigen Abschnitt 11 angelenkt. Hierzu ist ein Filmscharnier 14 vorgesehen, dass es ermöglicht, den Deckel 12 zu bewegen. Auf diese Weise ist der Behälterverschluss als ein Flip-Top-Verschluss ausgebildet.

Der Behälterverschluss 10 weist darüber hinaus eine Trockenmittelkammer 15 auf. Diese ist zum Aufnahmeraum 4 hin mit einer Abdeckung 16 aus feuchtigkeitspermeablem Material, wie zum Beispiel Karton versehen. In der Trockenmittelkammer 15 kann ein bekanntes Trockenmittel aufgenommen werden, um das Packgut vor Feuchtigkeit zu schützen.

Der behälterseitige Abschnitt 11 ist als ein Einsatz ausgebildet, der in den Behälterkörper 2 eingesetzt ist. Im Verbindungsbereich zwischen Behälterkörper 2 und behälterseitigem Abschnitt 11 des Behälterverschlusses 10 ist eine Dichtung 17 vorgesehen. Diese ist bei dem dargestellten Ausführungsbeispiel als ein umlaufender Dichtwulst ausgebildet.

Der Behälterverschluss 10 weist eine Kindersicherung 30 auf, um den Behälter 1 gegen unbefugtes Öffnen durch Kinder zu schützen. Hierzu ist an dem Deckel ein erstes Verriegelungselement 18 vorgesehen. Dieses ist bei dem dargestellten Ausführungsbeispiel als ein elastisch beweglicher Federarm ausgebildet, der sich vom Deckel 12 nach unten erstreckt. Behälterseitig ist ein zweites Verriegelungselement 19 vorgesehen. An dem ersten Verriegelungselement 18 ist ein hakenförmiger Vorsprung ausgebildet, der in der geschlossenen Stellung des Deckels das zweite Verriegelungselement 19 hintergreift. Auf diese Weise können das erste und das zweite Verriegelungselement verrasten und zueinander eine Verriegelungsstellung einnehmen, in der der Deckel 12 in der geschlossenen Stellung fixiert wird. Das erste und das zweite Verriegelungselement 18, 19 können relativ zueinander aus der Verriegelungsstellung in eine Freigabestellung bewegt werden, in der der Deckel 12 in die geöffnete Stellung bewegt werden kann. Bei dem dargestellten Ausführungsbeispiel kann hierzu das als elastischer Federarm ausbildete erste Verriegelungselement 18 soweit nach innen zum Behälterkörper 1 hin bewegt werden, bis der hakenförmige Vorsprung an dem zweiten Verriegelungselement vorbei bewegt wird. Um die Kindersicherung 30 einfach und intuitiv bedienen zu können, ist ein Betätigungselement 20 vorgesehen. Dieses kann aus der in Figur 1d dargestellten Ruheposition nach innen in eine Betätigungsposition bewegt werden, um das erste Verriegelungselement 18 aus der Verriegelungsstellung in die Freigabestellung zu bewegen. Hierzu weist das Betätigungselement 20 eine Kontaktfläche 21 auf, mit der es gegen das erste Verriegelungselement gedrückt werden kann. In der Betätigungsposition liegt das Betätigungselement 20 dann drückend an dem ersten Verriegelungselement 18 an.

Figuren 1b und 1e lassen gut erkennen, dass der Behälter 1 zwei Betätigungselemente 20 hat, wobei jedem Betätigungselement 20 ein erstes und zweites Verriegelungselement 18, 19 zugeordnet sind. Die Betätigungselemente 20 sind dabei an gegenüberliegenden Seiten des Behälters 1 angeordnet. Die Betätigungselemente 20 können daher auf einfache Weise gleichzeitig nach innen gedrückt werden, um die Verriegelungselemente 18, 19 gleichzeitig zu entriegeln.

Die Figuren 1 bis 1e lassen darüber hinaus erkennen, dass das zweite Betätigungselement 19 außerhalb des Behälterkörpers 2 beziehungsweise der Behälterwandung 3 und mit radialem Abstand zu diesem angeordnet ist. Hierzu ist ein Halteabschnitt 22 vorgesehen, der im Zusammenhang mit den nachfolgenden Figuren noch näher beschrieben wird. Auch das erste Betätigungselement 18 ist außerhalb des Behälterkörpers 2 in radialem Abstand zu diesem angeordnet.

In den weiteren Figuren sind dieselben Teile mit denselben Bezugszeichen versehen wie in Figur 1. Die diesbezügliche Beschreibung zu den Figuren 1 bis 1e gilt entsprechend.

Die Figuren 2 bis 2c zeigen den Behälter 1 ohne den Behälterverschluss 10. Gut zu erkennen ist wiederum der Behälterkörper 2, der in seinem Inneren den Aufnahmeraum 4 bildet. Insbesondere Figur 2a veranschaulicht, dass der Behälterkörper 2 in dem dargestellten Ausführungsbeispiel einen ovalen Querschnitt aufweist.

Figur 2 und 2a zeigt deutlich den Halteabschnitt 22. Dieser ist auskragend ausgebildet und erstreckt sich von der Behälterwandung 3 nach außen. Er ermöglicht es insbesondere, das zweite Verriegelungselement 19 außerhalb des Behälterkörpers 2 und in radialem Abstand zu diesem anzuordnen. Das zweite Verriegelungselement 19 ist an dem Halteabschnitt 22 angeordnet. Bei dem dargestellten Ausführungsbeispiel weist das zweite

Verriegelungselement 19 einen Steg 23 auf. Der Steg 23 ist mit einem ersten Verbindungsabschnitt 24 mit dem Halteabschnitt 22 verbunden. Über einen zweiten Verbindungsabschnitt 25 ist der Steg 23 mit der Behälterwandung 3 verbunden.

Auf der der Behälterwandung 3 zugewandten Seite des zweiten Verriegelungselements 19 ist eine außerhalb des Behälterkörpers 2 angeordnete Ausnehmung 26 vorgesehen. In dieser kann das erste Verriegelungselement 18 in der geschlossenen Stellung des Deckels 12 wenigstens teilweise aufgenommen werden, um mit dem zweiten Verriegelungselement 19 zu verrasten.

Die Behälterwandung 3 weist im Bereich der Ausnehmung 26 einen Durchbruch 27 auf. Der Durchbruch 27 ist dabei oberhalb der Dichtung 17 (vgl. auch Figur 1c) angeordnet, so dass durch den Durchbruch 27 keine Feuchtigkeit in den Aufnahmeraum 4 eindringen kann.

An dem Halteabschnitt 22 ist darüber hinaus für jedes Betätigungselement 20 eine Federzunge 28 vorgesehen. Die Federzunge 28 ist elastisch beweglich, so dass das Betätigungselement 20 nach innen, gegen das erste Verriegelungselement 18 gedrückt werden kann. Aufgrund der elastischen Eigenschaften der Federzunge 28 kehrt das Betätigungselement 20 wieder in seine Ruheposition zurück, wenn nicht mehr auf das Betätigungselement gedrückt wird.

Das Betätigungselement 20 ist bei der dargestellten Ausführungsform als eine Betätigungstaste ausgebildet. Diese hat in dem gezeigten Ausführungsbeispiel eine in etwa kreisförmige Gestalt. Die Betätigungselemente 20 können dabei gut mit zwei Fingern ergriffen und zusammengedrückt werden. Die Kontaktfläche 21 des Betätigungselements 20 weist jeweils nach innen.

Die Betätigungselemente 20 sind unterhalb der Stege 23 angeordnet. Der Halteabschnitt 22 weist einen nach unten weisenden Stützabschnitt 29 auf. An diesem sind beidseits die Federzungen 28 angeordnet. Die Federzungen 28 erstrecken sich dabei vom Stützabschnitt 29 zum Behälterkörper 2 hin.

Figuren 3 bis 3d zeigen den Behälterverschluss 10 im Detail. Zu erkennen ist hier insbesondere die Ausgestaltung der ersten Verriegelungselemente 18, die als elastisch bewegliche Federarme ausgebildet sind.

Der Behälter 1 kann am besten aus Kunststoff hergestellt werden. Das dargestellte Ausführungsbeispiel ist als Kunststoffspritzgussteil ausgebildet. Der Behälter 1 kann dabei aus zwei Spritzgussteilen zusammengesetzt werden. Das erste Spritzgussteil umfasst den Behälterkörper 2 und das zweite Spritzgussteil den behälterseitigen Abschnitt 11 und den Deckel 12.

## Patentansprüche

1. Behälter mit einem Behälterkörper (2), der eine Behälterwandung (3) aufweist und einen Aufnahmeraum (4) für ein Packgut (5) bildet, wobei der Behälter eine Ausgabeöffnung (6) zur Ausgabe des Packgutes (5) und einen Behälterverschluss (10) zum Verschließen der Ausgabeöffnung (6) aufweist, wobei der Behälterverschluss (10) einen Deckel (12) aufweist, der eine geschlossene Stellung einnehmen kann, in der der Deckel (12) die Ausgabeöffnung (6) verschließt, und wobei der Deckel (12) aus der geschlossenen Stellung in eine geöffnete Stellung bewegt werden kann, in der die Ausgabeöffnung (6) geöffnet ist, wobei eine Kindersicherung (30) vorgesehen ist, die ein an dem Deckel (12) angeordnetes erstes Verriegelungselement (18) aufweist, das mit einem behälterseitigen zweiten Verriegelungselement (19) zusammenwirkt, wobei das erste und zweite Verriegelungselement (18, 19) zueinander eine Verriegelungsstellung einnehmen können, in der der Deckel (12) in der geschlossenen Stellung fixiert wird, und wobei das erste und zweite Verriegelungselement (18, 19) relativ zueinander aus der Verriegelungsstellung in eine Freigabestellung bewegbar sind, in der der Deckel (12) in die geöffnete Stellung bewegt werden kann, wobei ein Betätigungselement (20) vorgesehen ist, das aus einer Ruheposition in eine Betätigungsposition bewegt werden kann, um das erste und zweite Verriegelungselement (18, 19) relativ zueinander aus der Verriegelungsstellung in die Freigabestellung zu bewegen, wobei das zweite Verriegelungselement (19) außerhalb der Behälterwandung (2) und in radialem Abstand zur Behälterwandung (3) angeordnet ist, wobei ein auskragender Halteabschnitt (22) vorgesehen ist, der sich von der Behälterwandung (3) nach außen erstreckt, wobei das zweite Verriegelungselement (19) an dem Halteabschnitt (22) angeordnet ist, wobei an dem Halteabschnitt (22) eine elastisch bewegliche Federzunge (28), an der das Betätigungselement (20) angeordnet ist, vorgesehen ist und wobei das Betätigungselement (20) aufgrund von federnden Eigenschaften der Federzunge (28) in die Betätigungsposition bewegbar ist, aus der es selbsttätig in die Ruheposition zurückkehren kann.

2. Behälter nach Anspruch 1, **dadurch gekennzeichnet, dass** auf einer der Behälterwandung (3) zugewandten Seite des zweiten Verriegelungselements (19) eine Ausnehmung (26) vorgesehen ist, in der das erste Verriegelungselement (18) in der geschlossenen Stellung des Deckels (12) wenigstens teilweise aufgenommen ist.

3. Behälter nach Anspruch 2, **dadurch gekennzeichnet, dass** die Behälterwandung (3) im Bereich der Ausnehmung (26) einen Durchbruch (27) aufweist.

4. Behälter nach einem der Ansprüche 1 bis 3, **dadurch gekennzeichnet, dass** das Betätigungselement (20) als eine Betätigungstaste ausgebildet ist.

5. Behälter nach einem der Ansprüche 1 bis 4, **dadurch gekennzeichnet, dass** das zweite Verriegelungselement (19) einen Steg (23) aufweist, der mit einem ersten Verbindungsabschnitt (24) an dem Halteabschnitt (22) befestigt ist.

6. Behälter nach Anspruch 5, **dadurch gekennzeichnet, dass** der Steg (23) mit einem zweiten Verbindungsabschnitt (25) mit der Behälterwandung (3) verbunden ist.

7. Behälter nach einem der Ansprüche 1 bis 6, **dadurch gekennzeichnet, dass** das Betätigungselement (20) eine Kontaktfläche (21) aufweist, mit der es in der Betätigungsposition drückend an dem ersten Verriegelungselement (18) anliegt.

8. Behälter nach einem der Ansprüche 1 bis 7, **dadurch gekennzeichnet, dass** auf zwei Seiten des Behälters jeweils ein erstes und zweites Verriegelungselement (18, 19) mit einem Betätigungselement (20) vorgesehen sind.

9. Behälter nach einem der Ansprüche 1 bis 8, **dadurch gekennzeichnet, dass** der Behälterverschluss (10) einen behälterseitigen Abschnitt (11) aufweist, der an dem Behälterkörper (2) angeordnet ist.

10. Behälter nach Anspruch 9, **dadurch gekennzeichnet, dass** der behälterseitige Abschnitt (11) an einer von der Behälterwandung (3) gebildeten Behälteröffnung (8) angeordnet ist, wobei die Ausgabeöffnung (6) in dem behälterseitigen Abschnitt (11) ausgebildet ist.

11. Behälter nach Anspruch 9 oder 10, **dadurch gekennzeichnet, dass** der Deckel (12) an dem behälterseitigen Abschnitt (11) beweglich angelenkt ist.

12. Behälter nach einem der Ansprüche 1 bis 11, **dadurch gekennzeichnet, dass** das erste Verriegelungselement (18) als ein elastisch beweglicher Federarm ausgebildet ist.

13. Behälter nach einem der Ansprüche 1 bis 12, **dadurch gekennzeichnet, dass** das erste und zweite Verriegelungselement (18, 19) als Rastelemente ausgebildet sind, die in der geschlossenen Stellung des Deckels (12) untereinander verrasten.

## Claims

1. Container with a container body (2) having a container wall (3) and a receiving space (4) for goods to be packed (5), said container having a discharge opening (6) for discharging the goods to be packed (5) and a container closure (10) for closing the discharge opening (6), wherein the container closure (10) has a lid (12) that can assume a closed position in which the lid (12) closes the discharge opening (6), and wherein the lid (12) can be displaced from the closed position into an open position in which the discharge opening (6) is opened, wherein a child-resistant closure (30) is provided that has a first locking element (18) arranged on the lid (12) to cooperate with a container-side second locking element (19), wherein the first and second locking elements (18, 19) can assume a reciprocal locking position in which the lid (12) is fixed in the closed position and the first and second locking elements (18, 19) are displaceable relative to one another from the locking position into a release position, in which the lid (12) can be moved to the open position, wherein an operative element (20) is provided which can be displaced from a resting position into an operative position in order to displace the first and second locking elements (18, 19) relative to one another from the locking position into the release position, the second locking element (19) being arranged outside the container wall (2) and at a radial distance from the container wall (3), wherein a protruding retaining portion (22) is provided extending outwards from the container wall (3), wherein the second locking element (19) is arranged at the retaining portion (22), wherein at the retaining portion (22) an elastically displaceable resilient tongue (28) is provided at which the operative element (20) is arranged, and wherein the operative element (20) is displaceable into the operative position as a result of resilient properties of the resilient tongue (28), from which operative position it can return automatically to the resting position.

2. Container according to claim 1, **characterised in that** on a face of the second locking element (19) facing the container wall (3) a recess (26) is provided, in which, with the lid (12) in the closed position, the first locking element (18) is at least partially accommodated.

3. Container according to claim 2, **characterised in that** the container wall (3) has a cut-out (27) in the region of the recess (26).

4. Container according to any one of claims 1 to 3, **characterised in that** the operative element (20) is provided as an operating button.

5. Container according to any one of claims 1 to 4, **characterised in that** the second locking element (19) has a bridge (23) which is fastened to the retaining portion (22) by means of a first connecting portion (24).

6. Container according to claim 5, **characterised in that** the bridge (23) is connected to the container wall (3) by means of a second connecting portion (25).

7. Container according to any one of claims 1 to 6, **characterised in that** the operative element (20) has a contact surface (21) with which it abuts while pressed against the first locking element (18) in the operative position.

8. Container according to any one of claims 1 to 7, **characterised in that** on two faces of the container respectively a first and second locking element (18, 19) are provided with an operative element (20).

9. Container according to any one of claims 1 to 8, **characterised in that** the container closure (10) has a container-side portion (11) arranged at the container body (2).

10. Container according to claim 9, **characterised in that** the container-side portion (11) is arranged at a container opening (8) formed by means of the container wall (3), wherein the discharge opening (6) is provided in the container-side portion (11).

11. Container according to claim 9 or 10, **characterised in that** the lid (12) is moveably articulated at the container-side portion (11).

12. Container according to any one of claims 1 to 11, **characterised in that** the first locking element (18) is provided as an elastically displaceable resilient arm.

13. Container according to any one of claims 1 to 12, **characterised in that** the first and second locking elements (18, 19) are provided as latch elements which engage with one another in the closed position of the lid (12).

## Revendications

1. Récipient avec un corps de récipient (2), lequel présente une paroi de récipient (3) et forme un espace de logement (4) pour un produit à emballer (5), le récipient présentant une ouverture de distribution (6) pour la distribution du produit à emballer (5) et une fermeture de récipient (10) pour la fermeture de l'ouverture de distribution (6), la fermeture de récipient (10) présentant un couvercle (12), qui peut prendre une position fermée, dans laquelle le couvercle (12) ferme l'ouverture de distribution (6), et le couvercle (12) pouvant être déplacé de la position fermée dans une position ouverte, dans laquelle l'ouverture de distribution (6) est ouverte, une sécurité enfant (30) étant prévue, laquelle présente un premier élément de verrouillage (18) disposé au couvercle (12), lequel coopère avec un deuxième élément de verrouillage (19) côté récipient, le premier et le deuxième élément de verrouillage (18, 19) pouvant prendre l'un par rapport à l'autre une position de verrouillage, dans laquelle le couvercle (12) est fixé dans la position fermée, et le premier et le deuxième élément de verrouillage (18, 19) pouvant être déplacés l'un par rapport à l'autre de la position de verrouillage dans une position de libération, dans laquelle le couvercle (12) peut être déplacé dans la position ouverte, un élément d'actionnement (20) étant prévu, qui peut être déplacé d'une position de repos dans une position d'actionnement, pour déplacer le premier et le deuxième élément de verrouillage (18, 19) l'un par rapport à l'autre de la position de verrouillage dans la position de libération, le deuxième élément de verrouillage (19) étant agencé à l'extérieur de la paroi de récipient (2) et dans une distance radiale par rapport à la paroi de récipient (3), une section de maintien (22) protubérante étant prévue, laquelle s'étend de la paroi de récipient (3) vers l'extérieur, le deuxième élément de verrouillage (19) étant disposé à la section de maintien (22), une languette à ressort (28) à mouvement élastique étant prévue à la section de maintien (22), à laquelle l'élément d'actionnement (20) est agencé, et l'élément d'actionnement (20) pouvant être déplacé, en raison des propriétés élastiques de la languette à ressort (28), dans la position d'actionnement, de laquelle celui-ci peut retourner automatiquement dans la position de repos.

2. Récipient selon la revendication 1, **caractérisé en ce que** sur un côté tourné vers la paroi de récipient (3) du deuxième élément de verrouillage (19), un évidement (26) est prévu, dans lequel le premier élément de verrouillage (18) est au moins partiellement logé dans la position fermée du couvercle (12).

3. Récipient selon la revendication 2, **caractérisé en ce que** la paroi de récipient (3) présente, dans la zone de l'évidement (26), un percement (27).

4. Récipient selon l'une des revendications 1 à 3, **caractérisé en ce que** l'élément d'actionnement (20) est configuré comme un bouton d'actionnement.

5. Récipient selon l'une des revendications 1 à 4, **caractérisé en ce que** le deuxième élément de verrouillage (19) présente une traverse (23), laquelle est fixée à la section de maintien (22) avec une première section de raccord (24).

6. Récipient selon la revendication 5, **caractérisé en ce que** la traverse (23) est reliée avec une deuxième section de raccord (25) à la paroi de récipient (3).

7. Récipient selon l'une des revendications 1 à 6, **caractérisé en ce que** l'élément d'actionnement (20) présente une surface de contact (21), avec laquelle il repose, en position d'actionnement, avec pression sur le premier élément de verrouillage (18).

8. Récipient selon l'une des revendications 1 à 7, **caractérisé en ce que** sur deux côtés du récipient sont prévus, respectivement un premier et un deuxième élément de verrouillage (18, 19) avec un élément d'actionnement (20).

9. Récipient selon l'une des revendications 1 à 8, **caractérisé en ce que** la fermeture de récipient (10) présente une section (11) côté récipient disposée au corps de récipient (2).

10. Récipient selon la revendication 9, **caractérisé en ce que** la section (11) côté récipient est disposée à une ouverture de récipient (8) formée de la paroi de récipient (3), l'ouverture de distribution (6) étant configurée dans la section (11) côté récipient.

11. Récipient selon la revendication 9 ou 10, **caractérisé en ce que** le couvercle (12) est articulé de manière mobile sur la section (11) côté récipient.

12. Récipient selon l'une des revendications 1 à 11, **caractérisé en ce que** le premier élément de verrouillage (18) est configuré comme un bras à ressort élastiquement mobile.

13. Récipient selon l'une des revendications 1 à 12, **caractérisé en ce que** le premier et le deuxième élément de verrouillage (18, 19) sont configurés comme des éléments d'encliquetage qui s'encliquètent l'un l'autre dans la position fermée du couvercle (12).
